# EUROPÄISCHE PATENTSCHRIFT

(11) **EP 2 027 311 B1**
(45) Veröffentlichungstag und Bekanntmachung des Hinweises auf die Patenterteilung: **15.06.2011**
(21) Anmeldenummer: 07722316.2
(22) Anmeldetag: 27.04.2007
(51) Int. Cl.: C25D 5/02, C25D 5/08, C25D 5/04, C25D 17/00

(54) **MASKE ZUM GALVANISCHEN BESCHICHTEN DER AUSSENFLÄCHE EINES AUS EINEM ELEKTRISCH LEITFÄHIGEN MATERIAL BESTEHENDEN KÖRPERS UND VERFAHREN ZUR HERSTELLUNG DER MASKE**
MASK FOR THE ELECTROPLATING OF THE OUTER SURFACE OF A BODY CONSISTING OF AN ELECTRICALLY CONDUCTING MATERIAL AND PROCESS FOR PRODUCING THE MASK
MASQUE POUR LA FINITION GALVANIQUE DE LA SURFACE EXTÉRIEURE D'UN CORPS CONSTITUÉ D'UN MATÉRIAU ÉLECTRIQUEMENT CONDUCTEUR ET PROCÉDÉ DE FABRICATION DU MASQUE

(30) Priorität: 02.05.2006 DE 102006020593
(43) Veröffentlichungstag der Anmeldung: 25.02.2009
(73) Patentinhaber: Mahle International GmbH, 70376 Stuttgart (DE)
(72) Erfinder: BERGMANN, Rudolf, 63755 Alzenau (DE); ROTSCH, Christopher, 08870 Sitges (ES); GESSLER, Franz, 08810 Sant Pere de Ribes (ES)
(74) Vertreter: Pohle, Reinhard
(86) Internationale Anmeldenummer: PCT/DE2007/000759
(87) Internationale Veröffentlichungsnummer: WO 2007/124728

(56) Entgegenhaltungen:
- EP-A- 0 240 957
- DD-A1- 275 268
- US-A- 1 771 680
- US-A- 2 698 832

## Beschreibung

Die Erfindung betrifft die Verwendung einer Maske, die aus einem elastisch nachgiebigen Polymer besteht, das mit Hilfe eines Gießverfahrens formbar und beständig gegenüber Elektrolyten ist, zum galvanischen Beschichten der Außenfläche eines aus einem elektrisch leitfähigen Material bestehenden Körpers, wobei die Maske eine vordere Ausnehmung, die zum Anlegen an die zumindest teilweise zu beschichtende Außenfläche komplementär zu der Außenfläche geformt ist, und eine in die Ausnehmung eingebrachte Prozesskammer aufweist, wobei die Prozesskammer eine derartig geformte seitliche Wand aufweist, dass die Prozesskammer den zu beschichtenden Teil der Außenfläche überdeckt, wobei die Prozesskammer Zulauföffnungen und Ablauföffnungen für einen das Schichtmaterial enthaltenden Elektrolyten aufweist, und wobei die Prozesskammer vorderseitig von der zu beschichtenden Außenfläche verschließbar und rückseitig von einer flächigen Anode verschlossen ist, die über eine Elektrode an den Pluspol einer Gleichspannungsquelle angeschlossen ist, wobei der Körper an den Minuspol der Gleichspannungsquelle anschließbar ist.

Aus der Offenlegungsschrift DE 101 40 934 A1 ist eine Vorrichtung der eingangs genannten Art zur galvanischen Oberflächenbehandlung eines rotationssymmetrischen Werkstücks bekannt, die zwei Spannteile aufweist, die relativ zueinander beweglich sind, und zwischen denen ein Mittelteil eingespannt ist, über das die elektrolytische Prozessflüssigkeit in die Prozesskammer ein- und daraus wieder abgeführt wird. Die Prozesskammer wird gebildet von zwei Zwischenringen, zwischen denen eine Elektrode eingespannt ist, deren Innendurchmesser größer ist als der Außendurchmesser der zu beschichtenden Oberfläche, sodass sich zwischen der zu beschichtenden Oberfläche und der Innenfläche der Elektrode die Prozesskammer ergibt, wobei die Zwischenringe von den beiden Spannteilen zusammengehalten werden. Nachteilig ist hierbei, dass sowohl die Zwischenringe als auch die Elektrode aus Metall bestehen, sodass aufwändige Maßnahmen zum Abdichten der Prozesskammer erforderlich sind, um zu verhindern, dass der sehr aggressive Elektrolyt aus der Prozesskammer austritt. Zudem ist die aus dem Stand der Technik bekannte Vorrichtung zur galvanischen Oberflächenbehandlung sehr kompliziert aufgebaut, was zu einer nicht unerhebliche Verteuerung des Beschichtungsprozesses führt.

Eine Maske der eingangs genannten Art ist aus den US-Patent US 1,771,680 bekannt. Hierbei wird die der zu beschichtenden Außenfläche zugewandte Öffnung der Prozesskammer von einem umlaufenden, im Schnitt "L"-förmig gebogenen Eisen begrenzt, das über eine Dichtung auf der zu beschichtenden Außenfläche aufliegt. Nachteilig ist hierbei, dass das L-förmige Eisen bedingt, dass mit der aus dem US-Patent bekannten Beschichtungsmaske nur eben Flächen wie beispielsweise Schiffswände beschichtet werden können, wozu die Beschichtungsmaske gemäß dem US-Patent in erster Linie auch vorgesehen ist.

Eine Maske der eingangs genannten Art ist auch aus der Europäischen Patentanmeldung EP 0 240 957 A2 bekannt. Verwendet wird diese Maske dazu, beschädigte Stellen der metallischen Oberflächenbeschichtung größerer Walzen auszubessern. Nachteilig ist hierbei, dass diese Maske zur Beschichtung der Oberflächen kleinerer, zylinderförmiger Körper ungeeignet ist.

Aus dem DDR-Patent, DD 275 268 A1, ist ein Dichtelemente für eine Beschichtungsmaske bekannt, das eine umlaufende und beidseitig von Dichtlippenringen begrenzte Vakuumkammer aufweist. Der Platzbedarf dieses Dichtelementes ist derart groß, dass sich hierdurch eine Verwendung der aus dem DD-Patent bekannten Beschichtungsmaske für kleinere Kolben verbietet.

Aufgabe der Erfindung ist es, die Nachteile des Standes der Technik zu vermeiden. Erreicht wird das dadurch, dass in die Maske ein starres Rohrsystem eingegossen ist, das über die Zulauföffnungen und die Ablauföffnungen in die Prozesskammer mündet, und das Anschlüsse für eine Vakuumpumpe und zudem mit einem Behälter für den Elektrolyten verbundene Anschlüsse aufweist, sodass dadurch eine kompakt aufgebaute Beschichtungsmaske geschaffen wird, die zum galvanischen Beschichten des Kolbenschaftes eines Kolbens für einen Verbrennungsmotor verwendet werden kann.

Einige Ausführungsbeispiele der Erfindung werden im Folgenden anhand der Zeichnungen beschrieben. Es zeigen
- Fig. 1: eine perspektivische Darstellung einer Maske zum Beschichten eines Körpers,
- Fig. 2: einen Schnitt durch die Maske entlang der Ebene II in Fig. 1,
- Fig. 3: eine erste Ausgestaltung eines in der Maske angeordneten Rohrsystems zum Durchleiten des zum Beschichten erforderlichen Elektrolyten,
- Fig. 4: eine zweite Ausgestaltung des Rohrsystems mit im Querschnitt ovalen Zu- und Ablauföffnungen und
- Fig. 5: eine dritte Ausgestaltung des Rohrsystems mit im Querschnitt schlitzförmi- gen Zu- und Ablauföffnungen.

Fig. 1 zeigt die perspektivische Darstellung einer Maske 1 zum Beschichten eines Kolbens für einen Verbrennungsmotor, wobei das vorliegende Ausführungsbeispiel der Maske 1 der Beschichtung des Kolbenschaftes dient. Zu diesem Zweck weist die Maske 1 eine im Schnitt kreissegmentförmige, vorderseitige Ausnehmung 2 auf, über die die Maske 1 an den in der Figur nicht dargestellten Kolben derart angelegt wird, dass eine entsprechend geformte Prozesskammer 3 genau den Bereich des Kolbenschaftes überdeckt, der beschichtet werden soll. Da ein Kolben in der Regel zwei Kolbenschäfte aufweist, wird je eine Maske 1 an die zu beschichtenden Kolbenschäfte angelegt.

Dargestellt sind in Fig. 1 noch Anschlüsse 4 und 5, über die ein in der Maske 1 angeordnetes und in Fig. 3 dargestelltes Rohrsystem 8 an eine Vakuumpumpe angeschlossen ist. Zudem sind in Fig. 1 die weiteren Anschlüsse 6 und 10 eingezeichnet, die das Rohrsystem 8 mit einem Elektrolytbehälter verbinden. Außerdem zeigt Fig. 1 in die Prozesskammer 3 mündende Zulauföffnungen 7, über die ein Elektrolyt in die Prozesskammer 3 eingeleitet wird.

Fig. 2 zeigt einen Schnitt durch die Maske 1 entlang der Schnittebene II in Fig. 1, der verdeutlicht, dass die Prozesskammer 3 als ein in die Rückwand 9 der vorderseitigen Ausnehmung 2 eingebrachtes Fenster ausgebildet ist, dessen unterer Sims die Zulauföffnungen 7 aufweist. Rückseitig wird die Prozesskammer 3 von einer im Schnitt kreissegmentförmigen, flächigen Anode 11 abgeschlossen, wobei eine auf der Rückseite der Prozesskammer 3 zwischen Rückwand 9 und Anode 11 angeordnete, umlaufende Dichtung 12 die Prozesskammer 3 gegen eine rückseitige Ausnehmung 13 der Maske 1 abdichtet. Auf der Vorderseite der Prozesskammer 3 ist eine ebensolche, umlaufende Dichtung 14 angeordnet, sodass sich eine geschlossene Prozesskammer 3 ergibt, wenn die Maske 1 am Kolben anliegt.

Eingesetzt wird die Anode 11 in die rückseitige Ausnehmung 13, indem sie mit Hilfe eines Verschlussstückes 15 aus einem formstabilen Kunststoff in ihre endgültige, in Fig. 2 gezeigte Position gedrückt und darin fixiert wird. Als Elektrode weist die Anode 11 einen rückseitig angeschweißten Gewindebolzen 16 auf, an der der positive Pol einer in der Figur nicht dargestellten Gleichspannungsquelle anliegt, wobei im Rahmen des Beschichtens eines an der Prozesskammer 3 anliegenden Kolbenschaftes der negative Pol der Gleichspannungsquelle an den Kolben gelegt wird.

In der Maske 1 ist eines der in den Figuren 3, 4 und 5 dargestellten Rohrsysteme 8, 20 angeordnet, wobei des Rohrsystem 8 außer über die Anschlüsse 4 und 5 noch über den weiteren Anschluss 17 mit der in der Figur nicht dargestellten Vakuumpumpe verbunden ist. Zudem ist das Rohrsystem 8 außer über die Anschlüsse 6 und 10 zudem noch über den Anschluss 18 mit dem Elektrolytbehälter verbunden. Dargestellt sind in Fig. 3 auch in die Prozesskammer 3 mündende und in den Figuren 1 und 2 nicht dargestellte Ablauföffnungen 19.

Liegt ein zu beschichtender Kolbenschaft an der Prozesskammer 3 an, um mit Eisen beschichtet zu werden, werden zunächst an die Anode 11 über deren Elektrode 16 der Pluspol der Gleichspannungsquelle und an den Kolben der Minuspol der Gleichspannungsquelle angeschlossen. Anschließend wird von der Vakuumpumpe über die Anschlüsse 4, 5 und 17 in dem Rohrsystem 8 und in der Prozesskammer 3 ein Unterdruck erzeugt, der bewirkt, dass über die Anschlüsse 6, 10 und 18 aus dem in den Figuren nicht dargestellten Elektrolytbehälter ein eisenhaltiger Elektrolyt abgesaugt und über die Zuflussöffnungen 7 in die Prozesskammer 3 eingeleitet wird. Der eisenhaltige Elektrolyt fließt an dem zu beschichtenden Kolbenschaft vorbei, wobei die an der Anode 11 und am Kolben anliegende Gleichspannung bewirkt, dass aus dem Elektrolyten das Eisen abgeschieden und auf den Kolbenschaft aufgetragen wird. Über die Ablauföffnungen 19 wird der Elektrolyt anschließend aus der Prozesskammer 3 und über die Anschlüsse 4, 5 und 17 aus dem gesamten Rohrsystem 8 abgepumpt.

Hergestellt wird zunächst das Rohrsystem 8 aus einem gegenüber dem verwendeten Elektrolyten beständigen Sintermaterial, wie beispielsweise aus einem Polyamid-Feinpulver mit einer Schmelztemperatur von über 180 °C. Anschließend wird das Rohrsystem 8 in eine Gießform für die Maske 1 eingelegt und mit einem Polymer, insbesondere mit einem gummiartig elastisch nachgiebigen und gegenüber dem verwendeten Elektrolyten beständigen Polyamid oder Polyimid umgossen. Im vorliegenden Ausführungsbeispiel wird hierzu ein gut gießbarer Silikonkautschuk mit hoher Einreißfestigkeit und hoher Weiterreißfestigkeit verwendet.

Die in Fig. 4 dargestellte Ausgestaltung des in die Maske 1 eingegossenen Rohrsystems 20 weist in die Prozesskammer 3 mündende Zulauföffnungen 21 und Ablauföffnungen 22 auf, die einen ovalen Querschnitt haben, wodurch das Fließverhalten des Elektrolyten verbessert und damit eine gleichmäßigere Verteilung des Elektrolyten und damit der Eisenbeschichtung auf dem Kolbenschaft erreicht wird.

Eine weitere Verbesserung des Fließverhaltens und der Verteilung des Elektrolyten und der Eisenbeschichtung auf dem Kolbenschaft ergibt sich, wenn gemäß Fig. 5 der Elektrolyt über eine einzige schlitzförmige Zulauföffnung 23 in die Prozesskammer 3 eingeleitet und über eine ebenso schlitzförmigen Ablauföffnung 24 aus der Prozesskammer 3 wieder abgepumpt wird. Die Länge der Zulauföffnung 23 und der Ablauföffnung 24 entspricht dabei näherungsweise der Breite der Prozesskammer 3.

### Bezugszeichenliste

- II: Schnittebene
- 1: Maske
- 2: vorderseitige Ausnehmung
- 3: Prozesskammer
- 4, 5, 6: Anschluss
- 7: Zulauföffnung
- 8: Rohrsystem
- 9: Rückwand
- 10: Anschluss
- 11: Anode
- 12: Dichtung
- 13: rückseitige Ausnehmung
- 14: Dichtung
- 15: Verschlussstück
- 16: Gewindebolzen, Elektrode
- 17, 18: Anschluss
- 19: Ablauföffnung
- 20: Rohrsystem
- 21: Zulauföffnung
- 22: Ablauföffnung
- 23: Zulauföffnung
- 24: Ablauföffnung

## Patentansprüche

1. Verwendung einer Maske (1), die aus einem elastisch nachgiebigen Polymer besteht, das mit Hilfe eines Gießverfahrens formbar und beständig gegenüber Elektrolyten ist, zum galvanischen Beschichten des Kolbenschaftes eines Kolbens für einen Verbrennungsmotor,
- wobei die Maske (1) eine vordere Ausnehmung (2), die zum Anlegen an die zumindest teilweise zu beschichtende Außenfläche komplementär zu der Außenfläche geformt ist, und eine in die Ausnehmung (2) eingebrachte Prozesskammer (3) aufweist,
- wobei die Prozesskammer (3) eine derartig geformte seitliche Wand aufweist, dass die Prozesskammer (3) den zu beschichtenden Teil der Außenfläche überdeckt,
- wobei die Prozesskammer (3) Zulauföffnungen (7, 21, 23) und Ablauföffnungen (19, 22, 24) für einen das Schichtmaterial enthaltenden Elektrolyten aufweist,
- wobei die Prozesskammer (2) vorderseitig von der zu beschichtenden Außenfläche verschließbar und rückseitig von einer flächigen Anode (11) verschlossen ist, die über eine Elektrode (16) an den Pluspol einer Gleichspannungsquelle angeschlossen ist, wobei der Kolben an den Minuspol der Gleichspannungsquelle anschließbar ist, und
- wobei in die Maske (1) ein starres Rohrsystem (8, 20) eingegossen ist, das über die Zulauföffnungen (7, 21, 23) und die Ablauföffnungen (19, 22, 24) in die Prozesskammer (3) mündet, und das Anschlüsse (4, 5, 17) für eine Vakuumpumpe und zudem mit einem Behälter für den Elektrolyten verbundene Anschlüsse (6, 10, 18) aufweist.

2. Verwendung einer Maske (1) nach Anspruch 1 bestehend aus einem Polyamid.

3. Verwendung einer Maske (1) nach Anspruch 1 bestehend aus einem Polyimid.

4. Verwendung einer Maske (1) nach Anspruch 1 bestehend aus Siliconkautschuk.

5. Verwendung einer Maske (1) nach einem der vorhergehenden Ansprüche mit einem Rohrsystem (8) bestehend aus einem Sintermaterial.

6. Verwendung einer Maske (1) nach Anspruch 5 mit einem Rohrsystem (8) hergestellt aus einem Feinpulver auf Polyamidbasis.

7. Verwendung einer Maske (1) nach einem der vorhergehenden Ansprüche mit einem Rohrsystem (20), dessen Zulauföffnungen (21) und Ablauföffnungen (22) einen zumindest näherungsweise ovalen Querschnitt haben.

8. Verwendung einer Maske (1) nach einem der Ansprüche 1 bis 6 mit einem Rohrsystem (20), das über eine schlitzförmige Zulauföffnung (23) und eine schlitzförmige Ablauföffnung (24) mit der Prozesskammer (3) verbunden ist, wobei die Länge der Öffnungen (23, 24) näherungsweise der Breite der Prozesskammer (3) entspricht.

## Claims

1. Use of a mask (1), consisting of rubbery elastic, yielding polymer that is malleable and electrolyte-resistant by means of a casting process, for the electroplating of a piston skirt of a piston for a combustion engine,
- whereby the mask (1) exhibits a recess (2), for application on the at least partially coated outer surface, which is complementarily formed to the outer surface, and exhibits a process chamber (3), which is positioned in the recess (2),
- whereby the process chamber (3) exhibits a lateral wall that is formed in such a manner that the process chamber (3) covers the part of the outer surface that is to be coated,
- whereby the process chamber (3) exhibits feed openings (7, 21, 23) and discharge openings (19, 22, 24) for the electrolyte containing the coating material,
- whereby at the front of the process chamber (3), it can be closed by the outer surface to be coated, and on the rear side it is closed by a sheet-like anode (11), which is connected via an electrode (16) to the plus pole of a DC voltage source, with the piston being able to be connected to the minus pole of the DC voltage source, and
- whereby in the mask (1) is cast a fixed piping system (8, 20) that opens via the feed openings (7, 21, 23) and the discharge openings (19, 22, 24) into the process chamber (3), and which exhibits connections (4, 5, 17) for a vacuum pump, as well as connections (6, 10, 18) connected to a container for the electrolyte.

2. Use of a mask (1) according to Claim 1, consisting of a polyamide.

3. Use of a mask (1) according to Claim 1, consisting of a polyimide.

4. Use of a mask (1) according to Claim 1, consisting of silicone rubber.

5. Use of a mask (1) according to one of the previous claims, with a piping system (8) consisting of a sintered material.

6. Use of a mask (1) according to Claim 5, with a piping system (8) made from a fine polyamide-based powder.

7. Use of a mask (1) according to one of the previous claims, with a piping system (20), the feed openings (21) and discharge openings (22) of which at least have an approximately oval-shaped cross section.

8. Use of a mask (1) according to one of the Claims 1 to 6, with a piping system (20) that is connected with the process chamber (3) via a slot-shaped feed opening (23) and a slot-shaped discharge opening (24), whereby the length of the openings (23, 24) approximately corresponds to the width of the process chamber (3).

## Revendications

1. Utilisation d'un masque (1) en polymère élastiquement déformable à l'aide d'un procédé de coulée et résistant aux électrolytes, pour le revêtement par galvanisation de la tige de piston d'un piston pour moteur à combustion interne,
- le masque présentant (1) un évidement avant (2), qui est formé de manière complémentaire à la surface extérieure pour s'appuyer contre la surface extérieure au moins partiellement à revêtir, et une chambre de traitement (3) pratiquée dans l'évidement (2),
- la chambre de traitement (3) présentant une paroi latérale formée de telle sorte que la chambre de traitement (3) recouvre la partie à revêtir de la surface extérieure,
- la chambre de traitement (3) présentant des ouvertures d'admission (7, 21, 23) et des ouvertures d'évacuation (19, 22, 24) pour un électrolyte contenant le matériau de revêtement,
- la chambre de traitement (3) pouvant être fermée à l'avant par la surface extérieure à revêtir et étant fermée à l'arrière par une anode plate (11), qui est raccordée via une électrode (16) au pôle positif d'une source de tension continue, le piston pouvant être raccordé au pôle négatif de la source de tension continue, et
- dans le masque (1) étant incorporé un système tubulaire rigide (8, 20) qui débouche via les ouvertures d'admission (7, 21, 23) et les ouvertures d'évacuation (19, 22, 24) dans la chambre de traitement (3), et qui présente des raccords (4, 5, 17) pour une pompe à vide et en outre des raccords (6, 10, 18) reliés à un récipient pour l'électrolyte.

2. Utilisation d'un masque (1) selon la revendication 1 en polyamide.

3. Utilisation d'un masque (1) selon la revendication 1 en polyimide.

4. Utilisation d'un masque (1) selon la revendication 1 en caoutchouc de silicone.

5. Utilisation d'un masque (1) selon l'une des revendications précédentes comportant un système tubulaire (8) en matériau de frittage.

6. Utilisation d'un masque (1) selon la revendication 5 comportant un système tubulaire (8) fabriqué à partir d'une poudre fine à base de polyamide.

7. Utilisation d'un masque (1) selon l'une des revendications précédentes comportant un système tubulaire (20), dont les ouvertures d'admission (21) et les ouvertures d'évacuation (22) ont une coupe transversale au moins presque ovale.

8. Utilisation d'un masque (1) selon l'une des revendications 1 à 6 comportant un système tubulaire (20), qui est relié via une ouverture d'admission (23) en forme de fente et une ouverture d'évacuation (24) en forme de fente à la chambre de traitement (3), la longueur des ouvertures (23, 24) correspondant approximativement à la largeur de la chambre de traitement (3).
